# EUROPÄISCHE PATENTSCHRIFT

(11) **EP 0 746 059 B1**
(45) Veröffentlichungstag und Bekanntmachung des Hinweises auf die Patenterteilung: **15.03.2000**
(21) Anmeldenummer: 96108528.9
(22) Anmeldetag: 29.05.1996
(51) Int. Cl.: H01R 13/514, H01R 13/436

(54) **Elektrischer Steckverbinder**
Electrical connector
Connecteur électrique

(30) Priorität: 02.06.1995 DE 19520417
(43) Veröffentlichungstag der Anmeldung: 04.12.1996
(73) Patentinhaber: SIEMENS AKTIENGESELLSCHAFT, 80333 München (DE)
(72) Erfinder: Kerckhof, Bart, 8020 Oostkamp (BE); Wohlfart, Artur, Dipl.-Ing., 67098 Bad Dürkheim (DE); Dobbelaere, Joris, Dipl.-Ing., 8730 Beernem (BE)

(56) Entgegenhaltungen:
- EP-A- 0 132 535
- EP-A- 0 220 394
- DE-U- 9 100 441
- GB-A- 2 246 247
- US-A- 3 399 374
- US-A- 5 190 476

## Beschreibung

Die Erfindung betrifft einen elektrischen Steckverbinder gemäß den Merkmalen des Oberbegriffes des Anspruch 1.

Ein solcher Steckverbinder ist bereits in DE-A 91 00 441 beschrieben worden. Dort sind ebenfalls bereits aneinanderreihbare Kontaktmodule gezeigt, die von einem Umgehäuse umgeben sind. Die einzelnen Kontaktmodule sind zueinander verriegelt. Im einzelnen werden Rastwulste an den schmalen Stirnseiten der Kontaktmodule verwendet, die in zugehörende Nuten einschnappen. Das Umgehäuse selbst wiederum weist orthogonal zu den Rastwulsten bzw. Einformungen laufende Verriegelungsleisten auf. Darüber hinaus sind an einer Innenwandung des Umgehäuses Abstandsstege vorgesehen, zwischen die Verrastungsstege eingreifen. Insgesamt zeichnet sich dieser bekannte Steckverbinder durch einen verhältnismäßig komplizierten Aufbau aus. Ein Aufeinanderschieben der einzelnen Kontaktmodule und ein Einschieben in gleicher Richtung in das Umgehäuse ist mit diesem Steckverbinder nicht möglich.

Aus der EP 02 10 468 ist ein Steckverbinder mit Kontaktelementen bekanntgeworden, die mit einem Schneid-Klemmenkontaktstellen für ein Flachbandkabel aufweisenden Leiteranschlußteil in Kammern eines Isolierstoffstreifens eingerastet sind, die lediglich nach einer Flachseite des Streifens hin offen sind, so daß ein Leiter von der offenen Seite der Kammern her in die Kontaktierschlitze der Schneid-Klemmkontaktstellen eingedrückt werden kann. Hierdurch ist eine Gestaltung mit mehrreihig angeordneten Kontaktelementen ermöglicht, bei welchen der Leiteranschluß erst nach Einlegen der Kontaktelemente in die Isolierstoffstreifen und deren Verbindung hiermit erfolgen kann. Allerdings kann bei der Montage ein Kontaktelement, ob mit einem Leiter verbunden oder nicht, aus dem Isolierstoffstreifen herausfallen, so daß die Bestückung dieser Steckverbinder besondere Sorgfalt und entsprechende Vorkehrungen erfordert, um etwaige Fehler zu vermeiden.

Ein anderer Steckverbinder mit einem Umgehäuse, in das ein Kontaktgehäuse mit nebeneinander angeordneten Kontaktkammern zur Aufnahme von Kontaktelementen einführbar ist, ist aus der DE 35 37 722 A1 bekannt. Bei den hieraus bekannten Kontaktgehäusen ist zur Lagesicherung der in die Kontaktkammern eingesetzten Kontaktelemente im zugehörigen Umgehäuse jeweils ein Zwischensteg angebracht, an welchem eine Sicherungskante angeformt ist, die beim Einschieben des Kontaktgehäuses in das Umgehäuse in jede Kontaktkammer hineinragt und hierdurch jeweils eine Kante der Kontaktelemente hintergreift. Soll hiermit ein mehrreihiger Steckverbinder geschaffen werden, so resultiert aus den jeweils zwischen jeder Reihe erforderlichen Zwischenstegen ein Raumbedarf, der zu ungünstigen Abmessungen der so gestalteten Steckverbinder führt.

Ausgehend von diesem Stand der Technik ist es Aufgabe der vorliegenden Erfindung, einen Steckverbinder der eingangs genannten Art dahingehend zu verbessern, daß bei geringen Abmessungen die Anforderungen an ausreichende Isolation, leichte Montage beziehungsweise Bestückung und sichere Handhabung erfüllt werden.

Erfindungsgemäß wird diese Aufgabe gelöst durch die kennzeichnenden Merkmale des Anspruchs 1. Weiterbildungen sind Gegenstand der Unteransprüche. Erfindungsgemäß ist vorgesehen, daß jedes Kontaktgehäuse formschlüssige Riegelelemente aufweist, die zur Verriegelung mit weiteren Kontaktgehäusen dienen. Dabei sind die Riegelelemente als Haken gestaltete Anformungen oder als hierzu kompatible Einformungen ausgebildet.

Vorteilhafterweise kann gemäß einer Weiterbildung der Erfindung das Kontaktgehäuse jeweils eine für alle zugehörigen Kontaktkammern gemeinsame Rückwand und Stirnseite aufweisen.

Ferner kann vorgesehen sein, daß die Kontaktkammern mit seitlich benachbarten Kontaktkammern eine gemeinsame Trennwand besitzen und in der Stirnseite jeweils ein Fenster aufweisen.

Entsprechend einer bevorzugten Ausgestaltung dient das Fenster in der Stirnseite jeder Kontaktkammer als Rasteinrichtung, in welches Fenster eine am zugehörigen Kontaktelement angeordnete Haltezunge eingreift und so das Kontaktelement in der Kontaktkammer sichert.

Gemäß einer zweckmäßigen Weiterbildung ist die Haltezunge federnd ausgebildet und rastet am Rand des Fensters ein, wo sie sich abstützt. Dabei ermöglicht eine Ausgestaltung der Erfindung, daß das betreffende Kontaktelement durch Betätigung der durch das Fenster erreichbaren Haltezunge aus der jederzeit Kontaktkammer entfernt werden kann.

Vorteilhafterweise sind die zu den Haken kompatiblen Einformungen jeweils an der Stirnseite der Kontaktgehäuse angeordnet, während die als Haken ausgebildeten Anformungen jeweils an der Rückwand der als Einfachmodule ausgebildeten Kontaktgehäuse angeordnet sind.

Eine besondere Ausführungsform der Erfindung zeichnet sich dadurch aus, daß das Kontaktgehäuse als Zwillingsmodul mit in zwei Reihen angeordneten Kontaktkammern ausgebildet ist, welche beiden Reihen durch eine gemeinsame Rückwand miteinander gekoppelt sind, welche Rückwand keine Haken aufweist.

Dabei besitzt das als Zwillingsmodul ausgebildete Kontaktgehäuse an beiden Längsseiten jeweils eine Stirnseite mit darin angeordneten zu den Haken kompatiblen Einformungen, die jedes Kontaktgehäuse an der Stirnseite parallel zu dessen Längsachse kanalförmig durchgreifen. Dementsprechend verhalten sich die zu den Haken kompatiblen kanalförmigen Einformungen wie eine Nut, in welche die einer Feder vergleichbaren Haken des anzukoppelnden Nachbarkontaktgehäuses eingreifen.

Vorteilhafterweise bietet das als Zwillingsmodul ausgebildete Kontaktgehäuse die Möglichkeit, daß es beiderseits mit je einem Einfachmodul verbindbar ist. Hierbei ist in Weiterbildung der Erfindung berücksichtigt, daß jedes aus Einfach- und/oder Zwillingsmodulen gebildete Kontaktgehäuse in ein entsprechendes Umgehäuse einsetzbar und darin verriegelbar ist.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden. Es zeigen:
- Fig. 1: einen Steckverbinder mit einem erfindungsgemäßen Kontaktgehäuse von der Seite;
- Fig. 2: ein einzelnes Kontaktgehäuse entsprechend Fig.1 in Seitenansicht;
- Fig. 3: einen Teil eines einzelnen Kontaktgehäuses in Draufsicht mit einer Teilausbrechung;
- Fig.4: einen Steckverbinder mit zwei einzelnen Kontaktgehäusen in Seitenansicht;
- Fig. 5: einen Steckverbinder mit drei einzelnen Kontaktgehäusen in Seitenansicht;
- Fig. 6: einen Steckverbinder mit vier einzelnen Kontaktgehäusen in Seitenansicht;
- Fig. 7: einen Steckverbinder mit einem Zwillingskontaktgehäuse in Seitenansicht;
- Fig. 8: einen Steckverbinder mit einem Zwillingskontaktgehäuse und mit einem einzelnen Kontaktgehäusen in Seitenansicht;
- Fig. 9: einen Steckverbinder mit einem Zwillingskontaktgehäuse und mit zwei einzelnen Kontaktgehäusen in Seitenansicht und
- Fig. 10: einen Steckverbinder mit einem Zwillingskontaktgehäuse und mit drei einzelnen Kontaktgehäusen in Seitenansicht;

In Fig. 1 ist ein erfindungsgemäßer Steckverbinder 10 mit einem Umgehäuse 12 gezeigt, in welchem Umgehäuse 12 ein von Seitenwänden 14 begrenzter Raum 16 mit Führungen 18 für ein Kontaktgehäuse 20 vorgesehen ist, welches darin mit seiner Längserstreckung eingesetzt ist, so daß nur eine Seite zu erkennen ist.

Die Führungen 18 können einerseits als Lagesicherung für das Kontaktgehäuse hinsichtlich seiner vorgegebenen Lage dienen und andererseits als Verwechslungssicherung, um Falschanschluß und hierdurch verursachte mögliche Falschpolung zu verhindern. Aus diesem Grund sind die Führungen 18, 19 auf einer Seite als vorstehende Haken 18 ausgebildet, die in hierzu kompatible Einformungen 19 im Kontaktgehäuse 20 eingreifen, welches auf der gegenüberliegenden Seite ebenfalls vorstehende Haken 18 aufweist, die in hierzu kompatible Einformungen 19 in der anderen Seitenwand 14 des Umgehäuses 12 eingreifen.

Betrachtet man die in den Fig. 4 bis 6 oder 8 bis 10 gezeigten Steckverbinder 10, so wird ersichtlich, daß den Haken 18 und Einformungen 19 noch eine weitere Funktion zukommt, nämlich die formschlüssige Ankopplung einzelner Kontaktgehäuse 20 zu einer Montageeinheit zu gewährleisten. Diese Funktion ist zugleich die tragende Lehre für die vorliegende Erfindung. Anders als bei im Stand der Technik bekannten Steckverbindern, deren Gestaltung üblicherweise eine Trennung der einzelnen Funktionen vorsieht und bei denen, wie eingangs bereits erläutert, komplette Gehäuse zur Aufnahme und Sicherung von Kontakten nicht vorgesehen sind, sondern stattdessen im Steckverbinder-Gehäuse angeordnete Leisten und dgl., sind die Kontaktgehäuse 20 gemäß der vorliegenden Erfindung komplett mit allen erforderlichen Einzelheiten versehen. Nicht nur, daß einzelne Kontaktkammern 22 nebeneinander angeordnet und durch Trennwände gegeneinander fest isoliert sind, sondern auch die Sicherung der eingeführten Leitungen 24 ist in den Kontaktgehäusen 20 beziehungsweise in den Kontaktkammern 22 integriert. Dabei handelt es sich um Rastflächen, die mit an Kontakten vorgesehenen Haltezungen zusammenarbeiten, die an den jeweiligen Enden der in die Kontaktkammern 22 eingeführten Leitungen 24 angeschlossen sind. Dabei sind bei der erfindungsgemäßen Kontaktkammer 20 die erwähnten Rastflächen als Fenster 28 ausgebildet, die in Fig. 3 erkennbar sind und in welche die hier nicht näher gezeigten Haltezungen eingreifen.

In dem Innenraum 16 befindet sich oberhalb des in das Umgehäuse 12 eingeführten Kontaktgehäuses 20 ein offener Raum 17, der als Kabelraum dient. Hier finden zu den einzelnen, in Fig. 3 beispielhaft in der Teilausbrechung 21 erkennbaren Kontaktkammern 22 geführte Leitungen 24 Platz, ohne daß die Handhabung der jeweiligen Kontaktkammer 20 hierdurch beeinträchtigt ist. Die Kontaktkammern 22 erstrecken sich über die gesamte Höhe der Kontaktkammer und sind jeweils durch Seitenwände 26 gegeneinander abgetrennt, so daß die darin eingeführten, mit entsprechenden hier nicht näher dargestellten Kontaktsteckern oder Schneid-Klemmkontakten versehenen Leitungen 24 ausreichend gegeneinander abgetrennt und isoliert sind.

In den Fig. 4 bis 6 ist jeweils ein Steckverbinder in Seitenansicht dargestellt, wobei der einzige Unterschied gegenüber der in Fig. 1 gezeigten Abbildung darin besteht, daß hier jeweils ein einzelnes Kontaktgehäuse 20 hinzukommt, das heißt in Fig. 4 sind zwei einzelne Kontaktgehäuse 20, in Fig. 5 sind drei einzelne Kontaktgehäuse 20 und in Fig. 6 sind schließlich vier einzelne Kontaktgehäuse 20 vorgesehen, die jedoch unter Anwendung der erfindungsgemäß vorgesehenen formschlüssig wirksamen Verklammerung der einzelnen Kontaktgehäuse 20 jeweils eine einzige Montageeinheit bilden und so deren Handhabung beträchtlich erleichtern.

In den Fig. 7 bis 8 sind ebenfalls Steckverbinder dargestellt, welche sich jedoch von den seither beschriebenen Steckverbindern 10 durch ein anders gestaltetes Umgehäuse 13 mit anderen Kontaktgehäusen 20, insbesondere durch ein abweichend gestaltetes, sogenanntes Zwillingsgehäuse 30 unterscheiden. Gegenüber den einzelnen Kontaktgehäusen 20 weist das Zwillingsgehäuse 30 eine hier nicht im Einzelnen gezeigte zweireihige Anordnung der Kontaktkammern 24 auf, deren Geometrie mit der bei einzelnen Kontaktgehäusen 20 identisch übereinstimmt. Dabei besitzen die Kontaktkammern 24 der ersten Reihe jeweils mit den Kontaktkammern 24 der zweiten Reihe eine gemeinsame Rückwand.

Ein weiterer, aus der Darstellung in den Fig. 7 bis 10 ersichtlicher Unterschied gegenüber den in den Fig. 1 bis 6 behandelten einzelnen Kontaktkammern besitzen die Zwillingsgehäuse 30 als Sicherungs- oder Führungseinrichtung keine Haken 18, sondern auf beiden Längsseiten angeordnete, zu den Haken 18 kompatible Einformungen 19. Dementsprechend ist auch das zur Aufnahme der Zwillingsgehäuse 30 vorgesehene Umgehäuse 13 anders gestaltet, indem an den Seitenwänden 14 beiderseits an der Innenseite Haken 18 angeformt sind, welche in die Einformungen am Zwillingsgehäuse 30 formschlüssig eingreifen.

## Patentansprüche

1. Elektrischer Steckverbinder (10) mit einem Umgehäuse (12) mit einem von Seitenwänden (14) begrenzten und mit Führungen versehenen Raum (16) zur Aufnahme wenigstens eines mehrpoligen Kontaktgehäuses (20, 30) mit nebeneinander angeordneten Kontaktkammern (22) zur Aufnahme von rastend einsetzbaren Kontaktelementen, wobei das Kontaktgehäuse (20, 30) modulartig ausgebildet ist und einstückig aneinander gereihte, miteinander verbundene Kontaktkammern (22) mit integrierten Rasteinrichtungen (28) aufweist, in welche das zugeordnete Kontaktelement rastend einsetzbar ist, und wobei das modulartige Kontaktgehäuse (20, 30) mit wenigstens einem weiteren modulartigen Kontaktgehäuse (20, 30) verbindbar ist, welche gemeinsam eine Montageeinheit bilden, die in das Umgehäuse (12) einsetzbar ist
**dadurch gekennzeichnet,** daß jedes Kontaktgehäuse (20, 30) und das Umgehäuse (12) formschlüssige und zueinander kompatible Haken (18) und Einformungen (19) an gegenüberliegenden Seitenwandungen aufweisen, welche wahlweise eine Ankopplung von weiteren Kontaktgehäusen (20) an das Kontaktgehäuse (20) zur Bildung einer Montageeinheit von Kontaktgehäusen (20), auf welche das Umgehäuse (12) schiebbar ist, oder ein Aufsetzen des Umgehäuses (12) auf das einzelne Kontaktgehäuse (20, 30) erlauben.

2. Steckverbinder nach Anspruch 1,
**dadurch gekennzeichnet,** daß das Kontaktgehäuse (20, 30) jeweils eine für alle zugehörigen Kontaktkammern (22) gemeinsame Rückwand und Stirnseite aufweist und daß die Kontaktkammer (22) mit seitlich benachbarten Kontaktkammern (22) jeweils eine gemeinsame Trennwand besitzt und in der Stirnseite jeweils ein Fenster (28) aufweist.

3. Steckverbinder nach Anspruch 2,
**dadurch gekennzeichnet**, daß das Fenster (28) als integrierte Rasteinrichtung dient, in welches Fenster (28) eine am zugehörigen Kontaktelement angeordnete Haltezunge eingreift und so das Kontaktelement in der Kontaktkammer (22) sichert.

4. Steckverbinder nach Anspruch 3,
**dadurch gekennzeichnet**, daß die Haltezunge federnd ausgebildet ist und sich rastend am Rand des Fensters (28) abstützt.

5. Steckverbinder nach Anspruch 4,
**dadurch gekennzeichnet**, daß das betreffende Kontaktelement durch Betätigung der Haltezunge durch das Fenster (28) in der Stirnseite entfernbar ist.

6. Steckverbinder nach einem der vorherigen Ansprüche,
**dadurch gekennzeichnet**, daß die zu den Haken (18) kompatiblen Einformungen (19) jeweils an der Stirnseite der Kontaktgehäuse (20, 30) angeordnet sind.

7. Steckverbinder nach einem der vorherigen Ansprüche,
**dadurch gekennzeichnet**, daß die als Haken (18) ausgebildeten Anformungen jeweils an der Rückwand der als Einfachmodule ausgebildeten Kontaktgehäuse (20) angeordnet sind.

8. Steckverbinder nach einem der Ansprüche 1 bis 7,
**dadurch gekennzeichnet**, daß das Kontaktgehäuse als Zwillingsmodul (30) mit in zwei Reihen angeordneten Kontaktkammern (22) ausgebildet ist, welche beiden Reihen durch eine gemeinsame Rückwand miteinander gekoppelt sind, welche Rückwand keine Haken (18) aufweist.

9. Steckverbinder nach Anspruch 8,
**dadurch gekennzeichnet**, daß das als Zwillingsmodul (30) ausgebildete Kontaktgehäuse an beiden Längsseiten jeweils eine Stirnseite mit darin angeordneten zu den Haken (18) kompatiblen Einformungen (19) aufweist.

10. Steckverbinder nach einem der vorherigen Ansprüche,
**dadurch gekennzeichnet**, daß die zu den Haken (18) kompatiblen Einformungen (19) an der Stirnseite jedes Kontaktgehäuses (20, 30) kanalförmig das Kontaktgehäuse (20, 30) parallel zu dessen Längsachse durchgreifen.

11. Steckverbinder nach einem der vorherigen Ansprüche,
**dadurch gekennzeichnet**, daß das als Zwillingsmodul (30) ausgebildete Kontaktgehäuse beiderseits mit je einem Einfachmodul (20) verbindbar ist.

12. Steckverbinder nach einem der vorherigen Ansprüche,
**dadurch gekennzeichnet**, daß jedes aus Einfach- und/oder Zwillingsmodulen gebildete Kontaktgehäuse (20, 30) in ein entsprechendes Umgehäuse (12, 13) einsetzbar und darin verriegelbar ist.

## Claims

1. Electrical plug connector (10) having a surrounding housing (12) having an area (16), which is bounded by side walls (14) and is provided with guides, for accommodating at least one multipole contact housing (20, 30) having contact chambers (22) arranged alongside one another to accommodate contact elements which can be inserted such that they latch, with the contact housing (20, 30) being of modular design and having contact chambers (22) which are arranged in a row integrally against one another, are connected to one another and have integrated latching devices (28) into which the associated contact element can be inserted such that it latches, and in which case it is possible to connect the modular contact housing (20, 30) to at least one further modular contact housing (20, 30), which housings jointly form an assembly unit which can be inserted into the surrounding housing (12), characterized in that each contact housing (20, 30) and the surrounding housing (12) have hooks (18) and indentations (19), which are positively locking and mutually compatible, on opposite side walls and which optionally allow further contact housings (20) to be coupled to the contact housing (20) in order to form an assembly unit of contact housings (20) onto which the surrounding housing (12) can be pushed, or allow the surrounding housing (12) to be fitted onto the individual contact housing (20, 30).

2. Plug connector according to Claim 1, characterized in that the contact housing (20, 30) in each case has a rear wall and end face which are common for all the associated contact chambers (22), and in that the contact chamber (22), together with contact chambers (22) which are adjacent at the side, in each case has a common separating wall, and in each case has a window (28) in the end face.

3. Plug connector according to Claim 2, characterized in that the window (28) is used as an integrated latching device, in which window (28) a retaining tongue, which is arranged on the associated contact element, engages and thus secures the contact element in the contact chamber (22).

4. Plug connector according to Claim 3, characterized in that the retaining tongue is designed to be sprung and is supported such that it latches on the edge of the window (28).

5. Plug connector according to Claim 4, characterized in that the relevant contact element can be removed by operating the retaining tongue through the window (28) in the end face.

6. Plug connector according to one of the preceding claims, characterized in that the indentations (19) which are compatible with the hooks (18) are each arranged on the end face of the contact housings (20, 30).

7. Plug connector according to one of the preceding claims, characterized in that the fold regions which are designed as hooks (18) are each arranged on the rear wall of the contact housings (20), which are designed as single modules.

8. Plug connector according to one of Claims 1 to 7, characterized in that the contact housing is designed as a twin module (30) having contact chambers (22) arranged in two rows, which two rows are coupled to one another by means of a common rear wall which has no hooks (18).

9. Plug connector according to Claim 8, characterized in that the contact housing which is designed as a twin module (30) has an end face on each of the two longitudinal sides, which end face has indentations (19) which are arranged in it and are compatible with the hooks (18).

10. Plug connector according to one of the preceding claims, characterized in that the indentations (19), which are compatible with the hooks (18), on the end face of each contact housing (20, 30) pass through the contact housing (20, 30), parallel to its longitudinal axis, in the form of channels.

11. Plug connector according to one of the preceding claims, characterized in that the contact housing which is designed as a twin module (30) can be connected to a single module (20) on each of its two sides.

12. Plug connector according to one of the preceding claims, characterized in that each contact housing (20, 30) which is formed from single and/or twin modules can be inserted into a corresponding surrounding housing (12, 13), and can be locked therein.

## Revendications

1. Connecteur (10) électrique, comportant un boîtier (12) entourant pourvu d'une chambre (16) délimitée par des parois (14) latérales et munie de glissières, qui est destinée à recevoir au moins un boîtier (20, 30) de contact multipolaire, pourvu de compartiments (22) de contact juxtaposés, destinés à recevoir des éléments de contact pouvant être insérés en encliquetage, le boîtier (20, 30) de contact étant conçu modulaire et comportant des compartiments (22) de contact mutuellement reliés, juxtaposés d'un seul tenant, pourvus de dispositifs (28) d'encliquetage incorporés, dans lesquels l'élément de contact associé peut être inséré en encliquetage, et le boîtier (20, 30) de contact modulaire pouvant être assemblé à au moins un autre boîtier (20, 30) de contact modulaire, en formant conjointement une unité de montage qui peut être insérée dans le boîtier (12) entourant,
**caractérisé** en ce que chaque boîtier (20, 30) de contact et le boîtier (12) entourant comportent, sur des parois latérales opposées, des crochets (18) et des conformations (19) creusées, à engagement positif et compatibles entre eux, qui permettent au choix un accouplement d'autres boîtiers (20) de contact au boîtier (20) de contact pour former une unité de montage de boîtiers (20) de contact sur laquelle le boîtier (12) entourant peut être poussé, ou la mise en place du boîtier (12) entourant sur le boîtier (20, 30) de contact individuel.

2. Connecteur suivant la revendication 1, **caractérisé** en ce que chaque boîtier (20, 30) de contact comporte une paroi arrière commune pour tous les compartiments (22) de contact associés et un côté frontal, et en ce que chaque compartiment (22) de contact possède une paroi séparatrice commune avec les compartiments (22) de contact latéralement voisins, et une fenêtre (28) dans le côté frontal.

3. Connecteur suivant la revendication 2, **caractérisé** en ce que la fenêtre (28) sert de dispositif d'encliquetage incorporé, fenêtre (28) dans laquelle s'engage une languette de maintien disposée sur l'élément de contact associé, bloquant ainsi l'élément de contact dans le compartiment (22) de contact.

4. Connecteur suivant la revendication 3, **caractérisé** en ce que la languette de maintien est conçue élastique et s'appuie en encliquetage sur le bord de la fenêtre (28).

5. Connecteur suivant la revendication 4, **caractérisé** en ce que l'élément de contact concerné peut être retiré en actionnant la languette de maintien par la fenêtre (28) prévue dans le côté frontal.

6. Connecteur suivant l'une des revendications précédentes, **caractérisé** en ce que les conformations (19) creusées compatibles avec les crochets (18) sont respectivement disposées sur le côté frontal des boîtiers (20, 30) de contact.

7. Connecteur suivant l'une des revendications précédentes, **caractérisé** en ce que les conformations rapportées réalisées sous forme de crochets (18) sont respectivement disposées sur la paroi arrière des boîtiers (20) de contact conçus comme modules simples.

8. Connecteur suivant l'une des revendications 1 à 7, **caractérisé** en ce que le boîtier de contact est conçu comme module (30) double comportant des compartiments (22) de contact disposés en deux rangées, qui sont mutuellement accouplées par une paroi arrière commune qui ne possède pas de crochets (18).

9. Connecteur suivant la revendication 8, **caractérisé** en ce que le boîtier de contact conçu comme module (30) double comporte, sur chacun des deux côtés longitudinaux, un côté frontal dans lequel sont disposées des conformations (19) creusées compatibles avec les crochets (18).

10. Connecteur suivant l'une des revendications précédentes, **caractérisé** en ce que les conformations (19) creusées compatibles avec les crochets (18) qui se trouvent sur le côté frontal de chaque boîtier (20, 30) de contact traversent en forme de canaux le boîtier (20, 30) de contact parallèlement à son axe longitudinal.

11. Connecteur suivant l'une des revendications précédentes, **caractérisé** en ce que le boîtier de contact conçu comme module (30) double peut être assemblé de part et d'autre à un module (20) simple respectif.

12. Connecteur suivant l'une des revendications précédentes, **caractérisé** en ce que chaque boîtier (20, 30) de contact constitué de modules simples et/ou doubles peut être inséré et verrouillé dans un boîtier (12, 13) entourant correspondant.
